# EUROPÄISCHE PATENTSCHRIFT

(11) **EP 3 595 911 B1**
(45) Veröffentlichungstag und Bekanntmachung des Hinweises auf die Patenterteilung: **28.04.2021**
(21) Anmeldenummer: 18711291.7
(22) Anmeldetag: 12.03.2018
(51) Int. Cl.: B42D 25/24

(54) **VERFAHREN ZUR HERSTELLUNG EINER DATENSEITE FÜR EIN BUCHARTIGES DOKUMENT SOWIE DATENSEITE**
METHOD FOR PRODUCING A DATA PAGE FOR A BOOK-LIKE DOCUMENT, AND DATA PAGE
PROCÉDÉ PERMETTANT DE FABRIQUER UNE PAGE DE DONNÉES POUR UN DOCUMENT DE TYPE LIVRET AINSI QUE PAGE DE DONNÉES

(30) Priorität: 17.03.2017 DE 102017105859
(43) Veröffentlichungstag der Anmeldung: 22.01.2020
(73) Patentinhaber: Bundesdruckerei GmbH, 10969 Berlin (DE)
(72) Erfinder: SIEBERT, Martin, 10965 Berlin (DE)
(74) Vertreter: Mammel und Maser
(86) Internationale Anmeldenummer: PCT/EP2018/056104
(87) Internationale Veröffentlichungsnummer: WO 2018/166982

(56) Entgegenhaltungen:
- EP-A1- 1 008 459
- EP-A1- 1 878 589
- EP-A1- 2 479 038
- EP-A2- 1 574 359
- WO-A1-2006/079224

## Beschreibung

Die Erfindung betrifft ein Verfahren zur Herstellung einer Datenseite für ein buchartiges Dokument, insbesondere Wert- und/oder Sicherheitsdokument, sowie eine Datenseite mit einem Datenträger und einer daran befestigten Lasche aus einem Bandmaterial.

Aus der EP 2 479 038 A1 ist eine Datenseite nach dem Oberbegriff des Anspruchs 9 bekannt. Diese umfasst einen Datenträger und eine daran befestigte Lasche, welche durch Ultraschallschweißen mit dem Datenträger verbunden ist.

Aus der EP 1 008 459 A geht eine Datenseite mit einer Lasche hervor, welche durch einen Verschluss mit der Datenseite verbunden ist. Dieser Verschluss weist Vorsprünge auf, welche Ausnehmungen in der Datenlasche durchgreifen, so dass die Vorsprünge des Verschlusses mit der Datenseite verschweißt werden, ohne dass eine Fügezone zwischen der Lasche und der Datenseite gebildet ist.

Aus der WO 2015/177440 A1 ist ein Verfahren zur Herstellung einer Datenseite für ein buchartiges Dokument bekannt. Auf eine Datenseite wird eine Lasche unter Bildung eines Überlappungsbereiches positioniert. Diese Lasche wird durch Schweißung mittels Ultraschall mit der Datenseite verbunden. Dabei wird eine Ultraschallsonotrode eingesetzt, welche eine Vielzahl von länglichen Vorsprüngen aufweist, um ein Schweißmuster zu bilden. Zwischen den einzelnen Vorsprüngen sind Abstände vorgesehen, durch welche keine Schweißung erfolgt.

Aus der EP 1 878 589 A1 ist ein Verfahren zur Herstellung einer solchen Datenseite für ein buchartiges Dokument bekannt. Der Datenträger umfasst zumindest eine erste und eine zweite Schicht, wobei eine erste Schicht gegenüber einer zweiten Schicht zurückversetzt angeordnet ist, um einen Absatz zu einer Stirnseite des Datenträgers auszubilden, an welchem eine Lasche befestigt wird. Dieser Absatz entspricht in der Tiefe im Wesentlichen der Dicke der Lasche. Die Lasche, welche aus einem netzartigen Material mit einer Trägerschicht ausgebildet ist, wird zu dem Absatz ausgerichtet und mit dem Datenträger verschweißt.

Durch die Ausbildung des Absatzes im Datenträger zur Bildung eines Überlappungsbereichs mit der Lasche kann der Datenträger innerhalb und außerhalb des Überlappungsbereiches gleich dick ausgebildet sein. Die Ausbildung eines Absatzes ist technisch aufwändig.

Aus der DE 10 2012 213 913 A1 ist ein Verfahren zur Herstellung einer Datenseite, insbesondere für ein Wert- und/oder Sicherheitsdokument, bekannt, welches einen Datenträger mit einer daran befestigten Lasche aus einem textilen Bandmaterial umfasst. Zum Verbinden der Lasche mit dem Datenträger in einem Überlappungsbereich ist ein Ultraschallfügeverfahren vorgesehen, bei der mit einer Sonotrode auf die Lasche eingewirkt und mit dem Datenträger gefügt wird.

Des Weiteren ist ein Verfahren gemäß den Figuren 1 und 2 bekannt, bei dem die Lasche 23 zum Verbinden mit dem Datenträger 20 in einem Überlappungsbereich 30 gemäß Figur 1 positioniert wird, wobei der Datenträger 20 auf einem Widerlager 35, wie beispielsweise einem Maschinentisch oder Amboss, aufliegt. Gegenüberliegend ist eine Sonotrode 36 positioniert, deren Arbeitsfläche breiter als der Überlappungsbereich 30 ist und in dem der gegenüber der Datenseite herausragenden Bereich 31 der Lasche 23 übersteht. Über die in Ultraschallschwingungen versetzte Sonotrode 36 wird die in den Ultraschallschwingungen enthaltene Energie in den Überlappungsbereich 30 eingebracht, wodurch im Überlappungsbereich 30 im Datenträger 20 der Kunststoff aufgeschmolzen wird und dadurch eine dünne Fügezone 37 direkt unterhalb des Gewebes ausgebildet wird. Diese Fügezone 37 erstreckt sich über den gesamten Überlappungsbereich 30 (Figur 2).

Während dem Verbinden der Lasche 23 im Überlappungsbereich 30 zum Datenträger 20 wird im Bereich zwischen einer Außenseite des Datenträgers 20 und der Stirnseite 34 des Datenträgers 20 eine Fügezone 37 bzw. an der Stirnseite 34 eine Quetschzone 38 gebildet, welche über die Stirnseite 34 hervorsteht. Eine solche Quetschzone 38 oder Quetschkante bedingt einen unerwünschten Grat an der Stirnseite 34 des Datenträgers 20.

Zur Vermeidung einer solchen Quetschzone 38 wird vor dem Einbringen der Ultraschallenergie in den Überlappungsbereich an die Stirnseite 34 des Datenträgers 20 angrenzend eine Schablone 39 positioniert (Figur 3), um eine Quetschzone 38 zu vermeiden. Dies bringt jedoch nur beding eine Verbesserung, da verfahrenstechnisch durch eine Schablone 39 gemäß Fig. 3 nur ein Teil der Stirnseite 34 abgestützt werden kann. Weitergehend wird beim Aufbringen einer Druckkraft mittels der Sonotrode 36 und durch die Abstützung an der Schablone 39 eine Verschiebebewegung des Datenträgers 20 gemäß Pfeil S erzeugt, wodurch der Datenträger 20 während des Schweißprozesses zusätzlich fixiert werden muss.

Die Verfahren zur Anbindung der Lasche an den Datenträger gemäß den Figuren 2 und 3 erfordern erhöhte Prozesszeiten, da nur mit relativ niedrigen Drücken während des Schweißens gearbeitet werden kann.

Der Erfindung liegt die Aufgabe zugrunde, ein Verfahren zur Herstellung einer Datenseite für ein buchartiges Dokument, insbesondere Wert- und/oder Sicherheitsdokument, sowie eine Datenseite vorzuschlagen, bei der die Kontur der Stirnseite des Datenträgers nach dem Fügen der Lasche mit dem Datenträger im Überlappungsbereich erhalten bleibt, vorzugsweise um hohe ästhetische Ansprüche zu erfüllen.

Des Weiteren liegt der Erfindung die Aufgabe zugrunde, die Prozesszeit für die Durchführung des Verfahrens und die Herstellung der Datenseite vorzugsweise deutlich zu reduzieren.

Die der Erfindung zugrundeliegende Aufgabe wird durch ein Verfahren nach Anspruch 1 zur Herstellung einer Datenseite für ein buchartiges Dokument gelöst, bei welchem in den Überlappungsbereich eine Fügezone eingebracht wird, die mit Abstand zur Stirnseite des Datenträgers vorgesehen ist, der an den herausragenden Bereich der Lasche angrenzt, sodass zwischen der Fügezone und der Stirnseite des Datenträgers ein Überlappungsbereich gebildet wird, in welcher der Datenträger und die Lasche ungefügt zueinander angeordnet sind. Diese nach innen versetzte oder gegenüber der Stirnseite des Datenträgers eingerückte Fügezone verhindert die Bildung einer Quetschkante oder Quetschzone, und die Stirnseite des Datenträgers bleibt in der bereitgestellten Kontur und/oder Form vor dem Verbinden der Lasche mit dem Datenträger erhalten. Es wird ein Überlappungsbereich gebildet, der in seinem gesamten Bereich frei von einer oder mehreren Fügezonen ist.

Des Weiteren wird die Lasche in dem Überlappungsbereich lose auf einem Abschnitt des Datenträgers zwischen der Stirnseite des Datenträgers und der Fügezone positioniert. Folglich ist die Lasche frei von Fügungen im Überlappungsbereich vorgesehen. Die Lasche ist in der Fügezone mit dem Datenträger verbunden. In Richtung auf die Stirnseite des Datenträgers gesehen folgt dann ein Abschnitt der Lasche, der auf dem Datenträger über dessen gesamten Länge aufliegt und darauffolgend unmittelbar in einen herausragenden Bereich der Lasche übergeht. Über den herausragenden Bereich in der Lasche wird dieser Datenträger in einen Buchblock oder einen Bucheinband eingenäht und/oder eingeklebt.

Zur Ausbildung der Fügezone mit Abstand zur Stirnseite des Datenträgers wird eine Stirnkante der Sonotrode, welche eine Arbeitsfläche der Sonotrode in Richtung auf den herausragenden Bereich der Lasche begrenzt, gegenüber der Stirnkante des Datenträgers in Richtung auf den Überlappungsbereich hinein versetzt ausgerichtet, sodass die Fügezone mit einem Abstand zur Stirnseite des Datenträgers im Überlappungsbereich der Lasche zum Datenträger eingebracht wird.

Bevorzugt wird zum Verbinden der Lasche mit dem Datenträger eine Sonotrode eingesetzt, bei der die Arbeitsfläche eine Breite aufweist, die der Breite der Fügezone der Lasche zum Datenträger entspricht und kleiner als die Breite des Überlappungsbereiches ist. Dadurch ist die Breite der Arbeitsfläche gegenüber den Sonotroden gemäß dem Stand der Technik in den Figuren 2 und 3 bevorzugt reduziert. Dies ermöglicht höhere Anpressdrücke und eine höhere Flächenpressung als auch ein höherer Energieeintrag, wodurch die Prozesszeiten verringert werden. Zudem kann bei der Positionierung der Sonotrode bündig zur Längskante der Lasche, die in Richtung zur Mitte des Datenträgers weist, eine definierte Breite der Überdeckungszone gebildet werden. Die ist darin begründet, dass der Kunststoff des Datenträgers rund um die Fügezone kalt bzw. unterhalb dessen Schmelztemperatur bleibt und dadurch stützend die Fügezone umhüllt. Ein Ausweichen der Schmelze aus der Fügezone über die Seitenkante des Datenträgers ist dadurch nicht mehr möglich, da dies die Überdeckungszone, die kalt bleibt, verhindert.

Durch die so erhaltenen, glatten Seitenkanten können die hohen ästhetischen Ansprüche der Kunden erfüllt werden.

Weitergehend lassen sich die Prozesszeiten für das Anbringen der Laschen um ca. 80 % reduzieren.

Die Lasche wird mittels der Sonotrode in der Fügezone innerhalb des Überlappungsbereiches mit einer Druckkraft beaufschlagt, sodass eine Außenseite der Lasche, die auf der Datenseite vorgesehen ist, im Überlappungsbereich bündig mit einer Außenseite des Datenträgers positioniert wird. Dadurch kann ein ebener Übergang zwischen der Außenseite der Datenseite und der Lasche gebildet werden. Zudem kann eine formschlüssige Verbindung zwischen der Lasche und dem Datenträger geschaffen werden. Dies ermöglicht eine sichere Anbindung der Lasche an den Datenträger.

Gemäß einer alternativen Ausgestaltung des Verfahrens ist die Breite der Arbeitsfläche der Sonotrode breiter als die Fügezone, wobei die Sonotrode derart zum Überlappungsbereich positioniert wird, dass durch die Arbeitsfläche der Sonotrode die Fügezone und eine daran angrenzende Außenseite des Datenträgers überdeckt wird. Dies ermöglicht einen stufenlosen Übergang an einer Stoßstelle zwischen einer Außenseite des Datenträgers und der im Überlappungsbereich positionierten Lasche.

Des Weiteren werden bevorzugt der Abstand der Fügezone im Überlappungsbereich zur Stirnseite des Datenträgers und/oder die in die Fügezone einzubringende Ultraschallenergie aufeinander abgestimmt, sodass die Kontur der Stirnseite des Datenträgers unverändert erhalten bleibt.

Des Weiteren wird während dem Verbinden der Lasche mit der Datenseite die Außenseite der Datenseite an- oder aufgeschmolzen und das textile Bandmaterial der Lasche in die Außenseite der Datenseite eingebettet. Dadurch wird eine Verhakung oder eine Verkrallung zwischen der äußeren Schicht der Datenseite und dem textilen Bandmaterial der Lasche gebildet, wodurch die Reißfestigkeit erhöht sein kann.

Die der Erfindung zugrundeliegende Aufgabe wird durch eine Datenseite für ein buchartiges Dokument, insbesondere Wert- und/oder Sicherheitsdokument, gelöst, bei welchem ein Datenträger und eine Lasche aus einem Bandmaterial unter Bildung eines Überlappungsbereiches und eines hinausragenden Bereiches positioniert sind, wobei die Lasche mit dem Datenträger durch eine Fügezone innerhalb des Überlappungsbereiches verbunden und zwischen einer zum hinausragenden Bereich der Lasche weisenden Stirnseite des Datenträgers und der Fügezone eine Überdeckungszone gebildet ist, in der die Lasche und der Datenträger ungefügt zueinander angeordnet sind. Diese Anbindung der Lasche an den Datenträger ermöglicht, dass die Fügezone in den Datenträger hineinversetzt ist und nicht unmittelbar an die Stirnseite des Datenträgers angrenzt, welcher zum hinausragenden Bereich der Lasche weist. Dadurch bleibt nach dem Verbinden der Lasche mit dem Datenträger die Kontur der Stirnseite des Datenträgers erhalten, die an den hinausragenden Bereich der Lasche angrenzt. Des Weiteren wird eine flexible Anbindung der Lasche ausgehend vom herausragenden Bereich durch die Überdeckungszone zur Fügezone gebildet, da der Datenträger und die Lasche im Überdeckungsbereich aneinander anliegen können, jedoch auch voneinander abhebbar sind.

Die Überdeckungszone im Überlappungsbereich erstreckt sich vorzugsweise parallel zur Stirnseite des Datenträgers und grenzt vorteilhafterweise unmittelbar an die Stirnseite des Datenträgers an.

Des Weiteren weist bevorzugt der Laschenabschnitt im Überlappungsbereich einen stufenfreien Übergang von der Fügezone in die Überdeckungszone auf. Dadurch kann eine Erhöhung der BiegeWechselfestigkeit der Lasche erzielt werden.

Der in der Fügezone vorgesehene Abschnitt der Lasche ist bevorzugt bündig zur daran angrenzenden Außenseite des Datenträgers vorgesehen. Dadurch wird eine stufenlose Anbindung der Lasche zum Datenträger in Richtung auf die Daten in oder auf dem Datenträger ermöglicht.

Des Weiteren entspricht die Dicke der Stirnseite des Datenträgers, welche an den herausragenden Bereich der Lasche angrenzt, der Dicke des Datenträgers im übrigen Bereich mit Ausnahme des Überlappungsbereiches. Dadurch können definierte Verhältnisse beim Einbinden des Datenträgers in einen Buchblock oder in ein buchartiges Dokument gegeben sein.

Eine weitere bevorzugte Ausführungsform der Datenseite sieht vor, dass die Breite der Überdeckungszone, welche an die Stirnseite des Datenträgers angrenzt, gleich oder größer als die Dicke der Lasche ist. Dadurch ergeben sich bevorzugt gute Anbindungsverhältnisse der Lasche an den Datenträger. Die Biegestelle der Lasche ist dadurch nicht direkt an der Stirnseite der Kante angeordnet, sondern nach innen versetzt, also mit Abstand zur Stirnseite des Datenträgers angeordnet, wodurch eine erhöhte Formfestigkeit gegeben ist.

Eine weitere bevorzugte Ausführungsform der Datenseite sieht vor, dass die Stärke des Datenträgers der zwei- bis achtfachen Stärke der Lasche entspricht.

Des Weiteren umfasst der Abstand der Fügezone zur Stirnseite des Datenträgers mindestens 0,1 mm, vorzugsweise im Bereich zwischen 0,5 bis 2,0 mm und besonders bevorzugt in einem Bereich von 0,7 bis 1,0 mm liegt. Dadurch kann auch das Aufsperrverhalten eines Passbuches mit einer solchen Datenseite verbessert sein.

Bevorzugt wird als Bandmaterial ein textiles Bandmaterial eingesetzt, wie beispielsweise ein Gewebe, Gewirke, Gestrick, ein Filz oder Vlies vorzugsweise aus einem oder mehreren Garnmaterialien eingesetzt. Als Materialien für die Lasche werden bevorzugt textile Materialien eingesetzt, die vorzugsweise ganz oder teilweise aus Kunststoff (Polymer) gebildet sind. Bevorzugt werden Garne auf Basis von Polyestern (PA), Polyurethan (TPU), Polyamiden (PA) und Acrylaten eingesetzt. Das Material kann bevorzugt zumindest teilweise aus Polyester gebildet sein. Die Schmelztemperatur der Lasche ist bevorzugt deutlich höher als die des Datenträgers, damit beim Schweißvorgang die Festigkeitseigenschaften des Laschenmaterials weitestgehend erhalten bleiben. Außerdem kann das textile Material teilweise aus Baumwolle bestehen. Beispielsweise kann auch eine Baumwoll-Polymer-Mischung, insbesondere eine Baumwoll-Polyester-Mischung, eingesetzt werden. Des Weiteren kann die Lasche aus wenigstens zwei verschiedenen Materialien (Mischgewebe) gebildet werden, von denen eine beim Verschweißen der Lasche an den Datenträger anschmilzt und sich das andere Material beim Schweißvorgang mit dem Datenträger nicht verbindet. Als Laschenmaterialien werden bevorzugt gewebte Materialien verwendet, bestehend aus monofilen Garnen.

Weiterhin wird der Datenträger bevorzugt aus einer oder mehreren Schichten gebildet und die eine oder die mehreren Schichten aus einem oder mehreren Materialien aus Kunststoff zur Bildung eines Datenträgers oder eines Datenträgers im Laminatverbund verwendet. Dadurch kann insbesondere ein gutes Anbinden des Bandmaterials zur Bildung an dem Datenträger ermöglicht sein. Beispielsweise kann ein Verschweißen erfolgen, wodurch zumindest ein Verkrallen des bevorzugt textilen Bandmaterials mit dem Datenträger ermöglicht wird. Bevorzugt ist der Datenträger aus einem Polycarbonat oder aus einem Polycarbonat-Derivat gebildet. Des Weiteren können zur Bildung des Datenträgers weitere Kunststoffe vorgesehen sein, insbesondere Bisphenol-A-Polycarbonat, Carboxy-modifiziertes PC, Polyethylenterephthalat (PET), dessen Derivate, wie glykolmodifiziertes PET (PETG), Carboxy-modifiziertes PET, Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polvinylphenol (PVP), Polypropylen (PP), Polyethylen (PE), thermoplastisches Elastomer (TPE), insbesondere thermoplastisches Polyurethan (TPU), Acrylnitril-Butadien-StyrolCopolymer (ABS) und/oder deren Derivate oder aus Papier und/oder Pappe oder aus Mischungen der vorgenannten Materialien. Das Material für den Datenträger ist bevorzugt zumindest teilweise aus Polycarbonat oder aus einem Polycarbonat-Derivat gebildet.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden, solange die Kombination innerhalb des Definitionsbereichs der Ansprüche fällt. Es zeigen:
Figur 1 eine schematische Schnittansicht eines Datenträgers mit einer Lasche vor dem Verbinden mit einem Ultraschallfügeverfahren gemäß dem Stand der Technik,
Figur 2 eine schematische Schnittansicht der Datenseite mit der Lasche nach dem Verbinden miteinander gemäß dem Stand der Technik,
Figur 3 eine schematische Schnittansicht des Datenträgers und der Lasche nach dem Verbinden miteinander gemäß einer alternativen Ausführungsform zu Figur 2 gemäß dem Stand der Technik,
Figur 4 eine perspektivische Ansicht eines Sicherheitsdokumentes mit einer erfindungsgemäßen Datenseite,
Figur 5 eine schematische Ansicht auf die Datenseite des Sicherheitsdokuments gemäß Figur 4,
Figuren 6 bis 8 schematische Schnittansichten einzelner Verfahrensschritte zur Herstellung der Datenseite gemäß Figur 5 entlang der Linie II-II gemäß einer ersten Ausführungsform,
Figuren 9 bis 11 schematische Schnittansichten einzelner Verfahrensschritte zur Herstellung einer alternativen Ausführungsform der Datenseite gemäß Figur 5 entlang der Linie II-II.

Die in der Beschreibungseinleitung erwähnten Figuren 1 bis 3 stellen den Stand der Technik.

In Figur 4 ist ein buchartiges Dokument 11, insbesondere Sicherheitsdokument, perspektivisch dargestellt. Bei diesem buchartigen Dokument 11 handelt es sich beispielsweise um ein Identifikationsdokument wie einen Reisepass. Das Dokument 11 umfasst beispielsweise einen Bucheinband 12. Auf einer Innenseite des Bucheinbandes 12 kann ein Vorsatz vorgesehen sein, der am Bucheinband 12 befestigt ist. Über eine Naht 16 sind eine Datenseite 17 und eine oder mehrere Innenseiten 18 miteinander zu einem Buchblock 15 verbunden. Sofern ein Bucheinband 12 und insbesondere der Vorsatz 14 vorgesehen sind, ist zumindest dieser Vorsatz 14 auch mit der Naht 16 zum Buchblock 15 verbunden. Die Innenseiten 18 des buchartigen Dokuments 11 dienen zur Aufnahme von Visa, Stempeln oder sonstigen Eintragungen. Die Datenseite 17 besteht aus einem Datenträger 20 und einer daran befestigten Lasche 23. Die Datenseite 17, insbesondere der Datenträger 20, kann beispielsweise gemäß den ICAO-Standard ausgebildet sein und ein Bild 19 des Dokumenteninhabers, einen maschinenlesbaren Bereich 21 (MRZ) sowie weitere Personalisierdaten 22 umfassen. Die Personalisierdaten 22 sind innerhalb des Datenträgers 20 vorgesehen. Die Lasche 23 des Datenträgers 20 erstreckt sich über die Naht 16 hinweg. Diese Lasche 23 umfasst auch einen Nahtbereich, in dem die Naht 16 gebildet ist. Zusätzlich oder alternativ kann zur Naht 16 noch eine Klebe- und/oder Schweißverbindung vorgesehen sein, um die Lasche 23 in das buchartige Dokument 11, insbesondere den Buchblock 15, einzubinden.

In Figur 5 ist schematisch eine Seitenansicht auf die Datenseite 17 dargestellt. Der Datenträger 20 kann beispielsweise ein Transpondermodul 24 umfassen, welches aus einem IC-Chip 25 sowie einer Antenne 26 besteht. Darüber hinaus oder alternativ können weitere elektronische und/oder sonstige Sicherheitselemente, insbesondere diffraktive Sicherheitselemente, ein- und/oder aufgebracht werden.

Die Lasche 23 ist unter Bildung eines Überlappungsbereichs 30 mit dem Datenträger 20 verbunden. Die Lasche 23 besteht aus einem Bandmaterial, welches durch Fügen oder Schweißen mit einer äußersten Schicht oder Lage des Datenträgers 20 verbunden ist. Dabei kann eine mechanische Verkrallung und/oder eine zumindest teilweise stoffschlüssige Verbindung geschaffen werden. Hinsichtlich der Anbindung der Lasche 23 des bandförmigen Material für die Lasche 23 als auch des Datenträgers 20 sowie dem Aufbau des Datenträgers 20 wird vollumfänglich auf die DE 10 2012 213 913 A1 Bezug genommen.

Die Lasche 23 weist einen über eine Längskante 32 des Datenträgers 20 hinausragenden Bereich 31 auf. Innerhalb dieses hinausragenden Bereichs 31 folgt die Anbindung der Datenseite 17 zu den Innenseiten 18 für einen Buchblock 15. In diesem herausragenden Bereich 31 kann auch die Naht 16 eingebracht werden.

In Figur 6 ist eine schematische Schnittansicht des Datenträgers 20 mit der Lasche 23 vor dem Verbinden miteinander dargestellt. Der Datenträger 20 liegt auf dem Widerlager 35 auf. Die Lasche 23 ist unter Bildung eines Überlappungsbereichs 30 zum Datenträger 20 ausgerichtet. Die Lasche 23 weist einen gegenüber einer Stirnseite 34 des Datenträgers 20 herausragenden Bereich 31 auf.

Dem Widerlager 35 gegenüberliegend ist eine Sonotrode 36 positioniert. Diese Sonotrode 36 weist eine Arbeitsfläche 41 auf, welche kleiner oder schmaler als der Überlappungsbereich 30 ausgebildet ist. Die Arbeitsfläche 41 kann eine Profilierung aufweisen. Diese Profilierung kann durch einzelne Erhöhungen, wie beispielsweise kegelförmige oder pyramidenförmige Erhöhungen, Rippen oder dergleichen, gebildet sein. Eine die Arbeitsfläche 41 begrenzende Stirnkante 43 der Sonotrode 36, welche zum herausragenden Bereich 31 der Lasche 23 weist, ist gegenüber der Stirnseite 34 des Datenträgers 20 nach innen versetzt. Bevorzugt ist die zweite Stirnkante 44 der Sonotrode 36, welche die Arbeitsfläche 41 der Sonotrode 36 begrenzt, bündig zur Längsseite 45 der Lasche 23 ausgerichtet. Diese Längsseite 45 der Lasche 23 begrenzt den Überlappungsbereich 30 zum Datenträger 20.

Zum Verbinden der Lasche 23 zum Datenträger 20 wird eine Anpresskraft P über die Sonotrode 36 auf die Lasche 23 und somit auf den Datenträger 20 ausgeübt. Gleichzeitig wird die Energie durch die Sonotrode 36 übertragene Ultraschallschwingungen in die Lasche 23 und den Datenträger 20 eingebracht, wodurch eine Fügezone 37 gebildet wird, wie dies in Figur 7 strichliniert dargestellt ist. Durch weiteres Aufbringen der Anpresskraft P wird die Lasche 23 in eine Außenseite 49 des Datenträgers 20 eingepresst. Ein stufenloser Übergang 51 wird zwischen der Außenseite 49 der Datenseite 20 und einer Außenseite 52 der Lasche 23 gebildet. Dies ist in Figur 8 dargestellt. Durch die Positionierung der Sonotrode 36 als auch der Auswahl der Breite der Sonotrode 36 wird ein Überlappungsbereich 30 geschaffen, der sowohl die Fügezone 37 als auch eine zwischen der Zone 37 und der Stirnseite 34 des Datenträgers 20 ausgebildete Überdeckungszone 54 umfasst. Innerhalb dieser Überdeckungszone 54 ist das Bandmaterial der Lasche 23 ungefügt zur Außenseite 49 des Datenträgers 20 vorgesehen. Die Lasche 23 kann auf der Außenseite 39 des Datenträgers 20 innerhalb der Überdeckungszone 54 aufliegen und gegenüber dieser abgehoben werden.

Bevorzugt ist ein fließender Übergang von der Fügezone 37 in die Überdeckungszone 54 bis zur Stirnseite 34 gegeben. Die Stirnseite 34 verbleibt in der ursprünglichen Höhe und/oder Kontur, wie diese vor dem Verbinden der Lasche 23 zum Datenträger 20 ausgebildet ist.

Die Fügezone 37 und Überdeckungszone 54 erstrecken sich bevorzugt über die gesamte Länge der Lasche 23. Die Lasche 23 kann gegenüber einer oberen und unteren Stirnkante 57, 58 des Datenträgers zurückversetzt ausgebildet sein. Alternativ kann die Länge der Lasche 23 dem Abstand zwischen der oberen und unteren Stirnkante 57, 58 des Datenträgers 20 entsprechen.

In den Figuren 9 bis 11 sind Schnittansichten von einzelnen Verfahrensschritten einer alternativen Ausführungsform zum Verbinden der Lasche 23 zum Datenträger 20 dargestellt. Abweichend zu den Figuren 6 bis 8 ist bei dieser Ausführungsform gemäß den Figuren 9 bis 11 vorgesehen, dass die Sonotrode 36 eine Breite einer Arbeitsfläche 41 aufweist, welche sich über die Längsseite 45 der Lasche 23 hinaus erstreckt. Dadurch wird beim Verbinden der Lasche 23 mit dem Datenträger 20 der Übergang zwischen der Außenseite 52 des Bandmaterials der Lasche 23 und der Außenseite 49 des Datenträgers 20 zusätzlich miteinander verschweißt. Dadurch ist ein ebener und geschlossener Übergang 51 oder eine Stoßstelle gebildet. Im Übrigen entspricht diese Ausführungsform gemäß den Figuren 9 bis 11 der Ausführungsform gemäß den Figuren 6 bis 8.

### Bezugszeichenliste

**Tabelle 1**

| | |
|---|---|
| 11. Buchartiges Dokument | 32. Längsbereich |
| 12. Bucheinband | 34. Stirnseite |
| 14. Vorsatz | 35. Widerlager |
| 15. Buchblock | 36. Sonotroden |
| 16. Naht | 37. Fügezone |
| 17. Datenseite | 38. Quetschzone |
| 18. Innenseite | 39. Schablone |
| 19. Bild | 41. Arbeitsfläche |
| 20. Datenträger | 43. Stirnkante von 41 |
| 21. Maschinenlesbarer Bereich | 44. Zweite Stirnkante von 41 |
| 22. Personalisierdaten | 45. Längsseite von 23 |
| 23. Lasche | 49. Außenseite von 20 |
| 24. Transpondermodul | 51. Stufenloser Übergang |
| 25. IC-Chip | 52. Außenseite von 23 |
| 26. Antenne | 54. Überdeckungszone |
| 30. Überlappungsbereich | 57. Stirnkante |
| 31. Herausragender Bereich | 58. Stirnkante |

## Patentansprüche

1. Verfahren zur Herstellung einer Datenseite (17) für ein buchartiges Dokument (11), insbesondere Wert- und/oder Sicherheitsdokument, welches einen Datenträger (20) mit einer daran befestigten Lasche (23) aus einem Bandmaterial umfasst,
- bei dem das Bandmaterial zur Bildung der Lasche (23), das zum Datenträger (20) verschieden ist, entlang einer Längsseite (32) des Datenträgers (20) unter Bildung eines Überlappungsbereichs (30) positioniert und ein über den Datenträger (20) herausragender Bereich (31) gebildet wird, und
- bei dem das Bandmaterial und der Datenträger (20) im Überlappungsbereich (30) zumindest teilweise miteinander durch eine Fügezone (37) verbunden werden, wobei mittels einer Sonotrode (36) Ultraschallschwingungen in den Überlappungsbereich (30) eingebracht werden,
**dadurch gekennzeichnet,**
- **dass** in den Überlappungsbereich (30) die Fügezone (37) gegenüber einer äußeren Stirnseite (34) des Datenträgers (20) in Richtung zur Mitte des Datenträgers (20) versetzt und mit Abstand zur Stirnseite (34) des Datenträgers (20) vorgesehen ist, sodass zwischen der Fügezone (37) und der Stirnseite (34) des Datenträgers (20) eine Überdeckungszone (54) gebildet wird, in welcher der Datenträger (20) und die Lasche (23) ungefügt zueinander angeordnet sind.

2. Verfahren nach Anspruch 1, **dadurch gekennzeichnet, dass** die Lasche (23) in dem Überlappungsbereich (30) lose auf einem Abschnitt des Datenträgers (20) zwischen der Stirnseite (34) des Datenträgers (20) und der Fügezone (37) gehalten wird.

3. Verfahren nach Anspruch 1 oder 2, **dadurch gekennzeichnet, dass** die Sonotrode (36) mit einer Breite einer Arbeitsfläche (41) eingesetzt wird, welche der Breite der Fügezone (37) der Lasche (23) zum Datenträger (20) entspricht und kleiner als der Überlappungsbereich (30) ist oder dass die Sonotrode (36) mit einer Breite der Arbeitsfläche (41) eingesetzt wird, welche breiter als die Fügezone (37) ausgebildet ist, wobei die Sonotrode (36) derart überstehend zum Überlappungsbereich (30) positioniert wird, dass die Fügezone (37) und eine daran angrenzende Außenseite (49) des Datenträgers (20) überdeckt werden.

4. Verfahren nach einem der vorhergehenden Ansprüche, **dadurch gekennzeichnet, dass** die Lasche (23) in der Fügezone (37) des Überlappungsbereichs (30) mit einer Druckkraft beaufschlagt wird, sodass eine auf der Datenseite (17) vorgesehene Außenseite der Lasche (23) im Überlappungsbereich (30) bündig mit einer Außenseite (49) des Datenträgers (20) positioniert wird.

5. Verfahren nach einem der vorhergehenden Ansprüche, **dadurch gekennzeichnet, dass** der Datenträger (20) im Überlappungsbereich (30) absatzfrei bereitgestellt wird.

6. Verfahren nach einem der vorhergehenden Ansprüche, **dadurch gekennzeichnet, dass** der Abstand der Fügezone (37) zur Stirnseite (34) des Datenträgers (20) und/oder die in die Fügezone (37) einzubringende Ultraschallenergie zum Verbinden der Lasche (23) mit dem Datenträger (20) aufeinander abgestimmt werden, sodass die Stirnseite (34) des Datenträgers (20) unverändert erhalten bleibt.

7. Verfahren nach einem der vorhergehenden Ansprüche, **dadurch gekennzeichnet, dass** die Lasche (23) aus einem textilen Bandmaterial besteht.

8. Verfahren nach einem der vorhergehenden Ansprüche, **dadurch gekennzeichnet, dass** während dem Fügen mittels Ultraschall nicht aufschmelzendes Laschengewebe bzw. nicht aufschmelzende Gewebeanteile der Lasche (23) als Energierichtungsgeber zur Erzeugung einer Fügezone (37) im Datenträger (20) direkt unterhalb des Gewebes der Lasche (23) fungieren und vorzugsweise Verfahren nach Anspruch 8 oder 9, **dadurch gekennzeichnet, dass** während dem Verbinden der Lasche (23) mit der Datenseite (20) die Außenseite (49) der Datenseite (20) an- oder aufgeschmolzen und das textile Bandmaterial der Lasche (23) in die Außenseite (49) der Datenseite (20) eingebettet wird.

9. Datenseite für ein buchartiges Dokument (11), insbesondere Wert- und/oder Sicherheitsdokument, mit einem Datenträger (20) und einer Lasche (23) aus einem Bandmaterial, welche unter Bildung eines Überlappungsbereichs (30) zueinander positioniert sind und ein über den Datenträger (20) hinausragender Bereich (31) der Lasche (23) gebildet ist, und die Lasche (23) und der Datenträger (20) durch eine Fügezone (37) innerhalb des Überlappungsbereichs (30) miteinander verbunden sind, **dadurch gekennzeichnet, dass** zwischen einer zum herausragenden Bereich (31) der Lasche (23) weisenden Stirnseite (34) des Datenträgers (20) und der Fügezone (37) eine Überdeckungszone (54) gebildet ist, in der die Lasche (23) und der Datenträger (20) ungefügt zueinander angeordnet sind.

10. Datenseite nach Anspruch 9, **dadurch gekennzeichnet, dass** sich die Überdeckungszone (54) parallel zur Stirnseite (34) des Datenträgers (20) erstreckt und vorzugsweise unmittelbar daran angrenzt.

11. Datenseite nach Anspruch 9 oder 10, **dadurch gekennzeichnet, dass** ein stufenfreier Übergang der Lasche (23) im Überlappungsbereich (30) von der Fügezone (37) in die Überdeckungszone (54) bis zur Stirnseite (34) des Datenträgers (20) vorgesehen ist.

12. Datenseite nach Anspruch 9 bis 11, **dadurch gekennzeichnet, dass** der in der Fügezone (37) vorgesehene Abschnitt der Lasche (23) bündig zur Außenseite (49) des Datenträgers (20) vorgesehen ist.

13. Datenseite nach Anspruch 9 bis 12, **dadurch gekennzeichnet, dass** die Dicke der Stirnseite (34) des Datenträgers (20) der Dicke des Datenträgers (20) entspricht und vorzugsweise die Stärke des Datenträgers (20) dem Zwei- bis Achtfachen der Stärke der Lasche (23) entspricht

14. Datenseite nach Anspruch 9 bis 13, **dadurch gekennzeichnet, dass** die Breite der Überdeckungszone (54), welche an die Stirnseite (34) des Datenträgers (20) angrenzt, gleich oder größer als die Dicke der Lasche (23) ist.

15. Datenseite nach einem der Ansprüche 9 bis 14, **dadurch gekennzeichnet, dass** der Abstand der Fügezone (37) zur Stirnseite (34) des Datenträgers (20) mindestens 0,1 mm beträgt, und vorzugsweise in einem Bereich zwischen 0,5 bis 2,0 mm, besonders bevorzugt in einem Bereich zwischen 0,7 bis 1,0 mm, ausgebildet ist.

## Claims

1. A method of manufacturing a data page (17) for a book-like document (11), in particular a document of value and/or a security document, which comprises a data carrier (20) and, fastened thereto, a tab (23) made of a tape material,
- in which the tape material for forming the tab (23), which is different from that of the data carrier (20), is positioned along a longitudinal side (32) of the data carrier (20) in a manner so as to form an overlap region (30) and in which an area (31) is formed which protrudes from the data carrier (20), and
- in which the tape material and the data carrier (20) are at least partially interconnected in the overlap region (30) by a joint zone (37), a sonotrode (36) being used to apply ultrasonic vibrations to the overlap region (30), **characterised in that**
- in the overlap region (30), the joint zone (37) is provided in such a manner as to be offset from an outer end face (34) of the data carrier (20) toward the centre of said data carrier (20), with a given amount of space separating it from the end face (34) of the data carrier (20), such that between the joint zone (37) and the end face (34) of the data carrier (20) a coverage zone (54) is formed in which the data carrier (20) and the tab (23) are disposed with respect to each other without being joined together.

2. The method as claimed in claim 1, **characterised in that** in the overlap region (30) the tab (23) is held loosely on a portion of the data carrier (20) located between the end face (34) of said data carrier (20) and the joint zone (37).

3. The method as claimed in claim 1 or 2, **characterised in that** the sonotrode (36) employed has a width of a working surface (41) which corresponds to the width of the joint zone (37) between the tab (23) and the data carrier (20), thus being smaller than the overlap region (30), or **in that** the sonotrode (36) employed has a width of the working surface (41) which is formed to be wider than the joint zone (37), with the sonotrode (36) being positioned so as to protrude from the overlap region (30) in such a manner that the joint zone (37) and an outer surface (49) of the data carrier (20) are covered by it.

4. The method as claimed in any of the preceding claims, **characterised in that**, in the joint zone (37) of the overlap region (30), the tab (23) is subjected to a compressive force, such that in the overlap region (30) a tab (23) outer surface provided on the data page (17) is positioned flush with an outer surface (49) of the data carrier (20).

5. The method as claimed in any of the preceding claims, **characterised in that** the data carrier (20) is provided without a shoulder in the overlap region (30) .

6. The method as claimed in any of the preceding claims, **characterised in that** the distance separating the joint zone (37) from the end face (34) of the data carrier (20) and/or the ultrasonic energy to be applied to the joint zone (37) for interconnecting the tab (23) and the data carrier (20) are mutually adapted in such a manner that the end face (34) of the data carrier (20) is maintained in an unchanged condition.

7. The method as claimed in any of the preceding claims, **characterised in that** the tab (23) consists of a textile tape material.

8. The method as claimed in any of the preceding claims, **characterised in that** during the ultrasound-induced joining process, non-fusing tab tissue and/or non-fusing tissue portions of the tab (23) serve as an energy director for creating a joint zone (37) in the data carrier (20) directly below the tissue of the tab (23) and **in that** preferably during the connection of the tab (23) and the data carrier (20), the outer surface (49) of the data page (20) undergoes melting or incipient melting and the textile tape material of the tab (23) is embedded into said outer surface (49) of the data page (20).

9. A data page for a book-like document (11), in particular a document of value and/or a security document, said data page having a data carrier (20) and a tab (23) made of a tape material which are positioned with respect to each other so as to form an overlap region (30), in such a manner that an area (31) of the tab (23) protruding from the data carrier (20) is formed and the tab (23) and the data carrier (20) are interconnected by means of a joint zone (37) located within the overlap region (30), **characterised in that** between an end face (34) of the data carrier (20) facing toward the protruding area (31) of the tab (23) and the joint zone (37) a coverage zone (54) is formed in which the tab (23) and the data carrier (20) are disposed with respect to each other without being joined together.

10. The data page as claimed in claim 9, **characterised in that** the coverage zone (54) extends parallel to the end face (34) of the data carrier (20) and is preferably positioned directly adjacent thereto.

11. The data page as claimed in claim 9 or 10, **characterised in that** a stepless transition of the tab (23) is provided within the overlap region (30), stretching from the joint zone (37) via the coverage zone (54) and to the end face (34) of the data carrier (20).

12. The data page as claimed in claim 9 to 11, **characterised in that** the portion of the tab (23) provided within the joint zone (37) is provided in such a manner as to be flush with the outer surface (49) of the data carrier (20).

13. The data page as claimed in claims 9 to 12, **characterised in that** the thickness of the end face (34) of the data carrier (20) corresponds to the thickness of the data carrier (20) and **in that** preferably the thickness of the data carrier (20) is between twice as thick and eight times as thick as that of the tab (23).

14. The data page as claimed in claims 9 to 13, **characterised in that** the width of the coverage zone (54) adjoining the end face (34) of the data carrier (20) is equal to, or greater than, the thickness of the tab (23) .

15. The data page as claimed in any one of claims 9 to 14, **characterised in that** the distance separating the joint zone (37) from the end face (34) of the data carrier (20) is at least 0.1 mm and is formed to be preferably within a range of between 0.5 mm and 2.0 mm, most preferably in a range of between 0.7 mm and 1.0 mm.

## Revendications

1. Procédé destiné à fabriquer une page de données (17) pour un document (11) de type livret, en particulier un document de valeur et/ou de sécurité, lequel comprend un support de données (20) pourvu d'une patte (23) réalisée en un matériau en bande qui est fixée à celui-ci,
- lors duquel le matériau en bande destiné à former la patte (23), lequel est différent de celui du support de données (20), est positionné le long d'un côté longitudinal (32) du support de données (20) de manière à former une partie de chevauchement (30), et une partie (31) qui dépasse du support de données (20) est formée, et
- lors duquel le matériau en bande et le support de données (20) sont au moins en partie unis l'un à l'autre dans la partie de chevauchement (30) par une zone d'assemblage (37), des vibrations ultrasonores étant restituées dans la partie de chevauchement (30) au moyen d'une sonotrode (36),
**caractérisé en ce que**
- la zone d'assemblage (37) est décalée, dans la partie de chevauchement (30), vers le centre du support de données (20) par rapport à une face frontale extérieure (34) dudit support de données (20) et est prévue de manière à présenter un espacement par rapport à ladite face frontale (34) du support de données (20) de sorte qu'entre la zone d'assemblage (37) et la face frontale (34) du support de données (20) est formée une zone de recouvrement (54) dans laquelle le support de données (20) et la patte (23) sont disposés l'un par rapport à l'autre sans être assemblés.

2. Procédé selon la revendication 1, **caractérisé en ce que** la patte (23) est maintenue, dans la partie de chevauchement (30), de manière lâche sur une partie du support de données (20) située entre la face frontale (34) du support de données (20) et la zone d'assemblage (37).

3. Procédé selon la revendication 1 ou 2, **caractérisé en ce que** la sonotrode (36) utilisée a une surface de travail (41) dont la largeur correspond à la largeur de la zone d'assemblage (37) unissant la patte (23) au support de données (20) et est inférieure à la partie de chevauchement (30) ou **en ce que** la sonotrode (36) utilisée a une surface de travail (41) dont la largeur est supérieure à la zone d'assemblage (37), la sonotrode (36) étant positionnée de manière à dépasser de la partie de chevauchement (30) de telle sorte que la zone d'assemblage (37) et une face extérieure (49) du support de données (20) contiguë à celle-ci sont recouvertes.

4. Procédé selon l'une quelconque des revendications précédentes, **caractérisé en ce que** la patte (23) est soumise à une force de pression dans la zone d'assemblage (37) de la partie de chevauchement (30), de telle sorte que, dans la partie de chevauchement (30), une face extérieure de la patte (23) prévue sur la page de données (17) se trouve positionnée de niveau avec une face extérieure (49) du support de données (20).

5. Procédé selon l'une quelconque des revendications précédentes, **caractérisé en ce que** le support de données (20) est fourni sans dénivellement dans la partie de chevauchement (30).

6. Procédé selon l'une quelconque des revendications précédentes, **caractérisé en ce que** l'espacement de la zone d'assemblage (37) par rapport à la face frontale (34) du support de données (20) et/ou l'énergie ultrasonore à restituer dans la zone d'assemblage (37) en vue d'unir la patte (23) au support de données (20) sont accordés l'un à l'autre de telle sorte que la face frontale (34) du support de données (20) est conservée telle quelle.

7. Procédé selon l'une quelconque des revendications précédentes, **caractérisé en ce que** la patte (23) est constituée en un matériau textile en bande.

8. Procédé selon l'une quelconque des revendications précédentes, **caractérisé en ce que** pendant l'assemblage par ultrasons, du tissu non fusionnant ou des parties de tissu non fusionnantes de la patte (23) font office de directeur d'énergie en vue de réaliser, directement au-dessous du tissu de la patte (23), une zone d'assemblage (37) dans le support de données (20) et **en ce que** de préférence pendant l'assemblage de la patte (23) à la page de données (20), la face extérieure (49) de la page de données (20) subit une fusion ou une fusion partielle et que le matériau textile en bande de la patte (23) est noyé dans la face extérieure (49) de la page de données (20).

9. Page de données pour un document (11) de type livret, en particulier un document de valeur et/ou de sécurité, pourvu d'un support de données (20) et d'une patte (23) réalisée en un matériau en bande, lesquels sont positionnés l'un par rapport à l'autre de manière à former une partie de chevauchement (30), de sorte qu'une partie (31) de la patte (23) qui dépasse du support de données (20) est formée, et la patte (23) et le support de données (20) sont unis l'un à l'autre à l'intérieur de la partie de chevauchement (30) par une zone d'assemblage (37), **caractérisée en ce qu'**entre une face frontale (34) du support de données (20) qui est tournée vers la partie en saillie (31) de la patte (23) et la zone d'assemblage (37) se forme une zone de recouvrement (54) dans laquelle la patte (23) et le support de données (20) sont disposés l'un par rapport à l'autre sans être assemblés.

10. Page de données selon la revendication 9, **caractérisée en ce que** la zone de recouvrement (54) s'étend parallèlement à la face frontale (34) du support de données (20) et est de préférence directement contiguë à celle-ci.

11. Page de données selon la revendication 9 ou 10, **caractérisée en ce que** dans la partie de chevauchement (30) est prévue une transition progressive de la patte (23), et ce de la zone d'assemblage (37) à la zone de recouvrement (54) jusqu'à la face frontale (34) du support de données (20) .

12. Page de données selon l'une quelconque des revendications 9 à 11, **caractérisée en ce que** la partie de la patte (23) prévue dans la zone d'assemblage (37) est prévue de manière à être de niveau avec la face extérieure (49) du support de données (20).

13. Page de données selon l'une quelconque des revendications 9 à 12, **caractérisée en ce que** l'épaisseur de la face frontale (34) du support de données (20) correspond à l'épaisseur du support de données (20) et que de préférence l'épaisseur du support de données (20) fait de deux à huit fois l'épaisseur de la patte (23).

14. Page de données selon l'une quelconque des revendications 9 à 13, **caractérisée en ce que** la largeur de la zone de recouvrement (54) qui est contiguë à la face frontale (34) du support de données (20) est égale ou supérieure à l'épaisseur de la patte (23).

15. Page de données selon l'une quelconque des revendications 9 à 14, **caractérisée en ce que** l'espacement de la zone d'assemblage (37) par rapport à la face frontale (34) du support de données (20) est d'au moins 0,1 mm et est formé de préférence dans une plage comprise entre 0,5 et 2,0 mm, de manière particulièrement privilégiée dans une plage comprise entre 0,7 et 1,0 mm.
